# EUROPÄISCHE PATENTSCHRIFT

(11) **EP 1 595 837 B1**
(45) Veröffentlichungstag und Bekanntmachung des Hinweises auf die Patenterteilung: **21.03.2007**
(21) Anmeldenummer: 05103720.8
(22) Anmeldetag: 04.05.2005
(51) Int. Cl.: B65H 45/22, B41F 13/58

(54) **Falzaufbauten sowie Verfahren zur Weiterverarbeitung einer Bahn**
Folding installation and method for the processing of a web
Structure de pliage et procédé pour le traitement d'une bande

(30) Priorität: 11.05.2004 DE 102004023753; 10.09.2004 DE 102004044317
(43) Veröffentlichungstag der Anmeldung: 16.11.2005
(73) Patentinhaber: Koenig & Bauer Aktiengesellschaft, 97080 Würzburg (DE)
(72) Erfinder: Herbert, Burkard, 97072 Würzburg (DE); Wander, Stefan, 97264 Helmstadt (DE)

(56) Entgegenhaltungen:
- US-A- 5 503 379
- US-B1- 6 364 821
- US-B1- 6 712 749

## Beschreibung

Die Erfindung betrifft Falzaufbauten sowie ein Verfahren zur Weiterverarbeitung einer Bahn mittels Falzaufbau gemäß dem Oberbegriff des Anspruchs 1, 2 bzw. 18.

Die DE 100 03 025 C1 offenbart quer zur einlaufenden Bahn bewegbare Falztrichter.

Der Erfindung liegt die Aufgabe zugrunde, Falzaufbauten sowie ein Verfahren zur Weiterverarbeitung einer Bahn zu schaffen, wobei geringer Bauraum notwendig ist.

Die Aufgabe wird erfindungsgemäß durch die Merkmale des Anspruchs 1, 2 bzw. 18 gelöst.

Die mit der Erfindung erzielbaren Vorteile bestehen insbesondere darin, dass variable Bahnen bzw. Teilbahnen in einfacher Weise ohne das Erfordernis von vertikal übereinander angeordneten Trichtern weiterzuverarbeiten sind.

Vorzugsweise ist aus Bauraumgründen zur Bildung der Umlenk- bzw. Wirkkante eine übliche Umlenk- oder Leitstange - insbesondere Luftdurchströmt - verwendet. Dieses Trichtersegment ist wie der Falztrichter aus dem jeweiligen Bahnweg heraus bzw. in diesen hinein bewegbar und quer zur Bahnlaufrichtung positionierbar angeordnet. Unter "Kante" ist nicht eine scharfkantige Ecke zu verstehen, sondern die gekrümmte Wirkfläche zur Umlenkung.

Ein Ausführungsbeispiel der Erfindung ist in der Zeichnung dargestellt und wird im Folgenden näher beschrieben.

Es zeigen:
- Fig. 1: einen Trichteraufbau in einer ersten Betriebssituation;
- Fig. 2: einen Trichteraufbau in einer zweiten Betriebssituation;
- Fig. 3: eine schematische Seitenansicht von Falztrichter und Umlenkelement;
- Fig. 4: eine Weiterbildung des Falzaufbaus in einer ersten Betriebsstellung;
- Fig. 5: eine Weiterbildung des Falzaufbaus in einer zweiten Betriebsstellung.

In einer Druckmaschine, insbesondere Rollenrotationsdruckmaschine, können Bahnen B1; B2; B3; B4 verschiedener Breiten b1; b2; b3; b4 verarbeitet und/oder Bahnen B1; B2; B3; B4 einer selben Breite b1; b2; b3; b4 in eine verschiedene Anzahl von Teilbahnen B1.1; B2.1; B3.1; B4.1 geschnitten, einem Falzaufbau 01 zugeführt und anschließend beispielsweise in einem Falzapparat 02 weiterverarbeitet werden. Die nicht dargestellten Längsschneideeinrichtung ist dem Falzaufbau 01 vorgeordnet. Der Falzaufbau 01 soll hier als Weiterverarbeitungsstufe verstanden werden, in welchem Bahnen oder Teilbahnen längsgefalzt werden und/oder übereinander geführt werden. Er weist vorteilhafter Weise zumindest einen Falztrichter 03 auf.

Eine erste Bahn B1 (Fig. 1) wird in einer Betriebssituation - entweder in voller Breite b1 oder in zwei Teilbahnen B1.1 mit der Breite b1.1 geschnitten - mittig auf den Falztrichter 03 geführt und mittig längsgefalzt bzw. geschnittene Teilbahnen B1.1 aufeinander geführt. Vorzugsweise befindet sich der Falztrichter 03 in einer Position mittig zur einlaufenden noch ungeschnittenen Bahn B1. Vorzugsweise ist die Druckmaschine und insbesondere der Falzaufbau 01 zur Verarbeitung verschiedener Formate und/oder Bahnbreiten derart ausgebildet, dass auch eine von der erstgenannten Bahn B1 verschiede Bahn B2 mit einer anderen Breite b2 in der selben Weise verarbeitbar ist. Beispielsweise sind Bahnen bis zu einer maximalen Breite bₘₐₓ verarbeitbar (strichliert dargestellt).

In einer zweiten Betriebsart wird von einer Bahn B3 (Fig. 2) eine Teilbahn B3.1, insbesondere eine drittel Bahn B3.1) durch Längsschnitt abgetrennt. Die verbleibende Teilbahn B3.2 wird - entweder in voller verbleibender Breite b3.2 oder in zwei weitere Teilbahnen längs geschnitten - mittig auf den Falztrichter 03 geführt und mittig längsgefalzt bzw. als geschnittene Teilbahnen aufeinander geführt. Das selbe ist in Fig. 2 für die schmalere Bahn B4 mit den Teilbahnen B4.1 und B4.2 dargestellt. Der Falztrichter 03 wird bzw. ist hierzu in eine zweite Position seitlich zur o.g. mittigen Position versetzt angeordnet. Dies geschieht beispielsweise über eine entsprechende Vorrichtung 08, welche eine Bewegung des Falztrichters 03 quer zur Richtung der einlaufenden Bahn B1; B2; B3 ermöglicht. Diese Vorrichtung 08 kann einen Stellmechanismus (manuell oder motorisch) und eine Führung beinhalten.

Die abgetrennte Teilbahn B3.1 wird auf ein Umlenkelement 04 geführt, welches in der Art eines Trichtersegments 04 mit lediglich einer Trichterwange 06 bzw. Wirkkante 06 ausgeführt ist. Das Umlenkelement 04 - insbesondere die von der Teilbahn B3.1 zur Umlenkung zusammen wirkende Trichterwange 06 - liegt in ihrer Längsausdehnung z. B. in der Ebene der einlaufenden Teilbahn B3.1, ist jedoch zu deren Bahnlaufrichtung bzw. Transportrichtung T um einen Winkel α größer 10° und kleiner 90° geneigt, d. h. weder parallel noch senkrecht zu dieser verlaufend. Das Umlenkelement 04 weist in Projektion quer zur einlaufenden Teilbahn B3.1 vorzugsweise eine Breite auf, welche weniger als zwei nebeneinander angeordneten Teilbahnen B3.1, insbesondere weniger als zwei nebeneinander angeordneten Druckseiten, insbesondere stehenden Zeitungsseiten oder liegenden Tabloidseiten, entspricht. D. h. das Umlenkelement 04 ist dazu ausgebildet, mit lediglich einem druckbildbreiten Strang (Teilbahn B3.1) zusammen zu wirken und weist - im Gegensatz zu Falztrichtern 03 - lediglich eine schräg zur einlaufenden Teilbahn B3.1 orientierte Wirkkante 06 auf.

Grundsätzlich kann das Umlenkelement 04 in der Art eines in seiner Symmetrieebene halbierter Falztrichter ausgeführt sein. Zweckmäßiger Weise ist die Bauform aus Bauraumgründen jedoch im wesentlichen der schräg zur einlaufenden Teilbahn B3.1 liegenden Wirkkante 06 nachempfunden und weist kein ausgedehntes Trichterblech auf. In einfacher Bauart ist das Umlenkelement 04 in der Art einer Wendestange ausgeführt, welche z. B. rohrförmig ausgebildet ist und zumindest auf der umschlungenen Seite Austrittsöffnungen für ein Druckmittel, insbesondere Druckluft, zur Ausbildung eines Luftpolsters aufweist.

Das Umlenkelement 04 ist zumindest aus dem Wirkkontakt mit einer Bahn- bzw. Teilbahn wegbewegbar, vorzugsweise ebenfalls quer zur einlaufenden Bahn bzw. Teilbahn B3.1 bewegbar angeordnet. Dies geschieht beispielsweise über eine entsprechende Vorrichtung 07, welche eine Bewegung des Umlenkelementes 04 quer zur Richtung der einlaufenden Teilbahn B3.1 ermöglicht. Diese Vorrichtung 07 kann einen Stellmechanismus (manuell oder motorisch) und eine Führung beinhalten, welche eine Fortsetzung der o.g. Führung sein kann (dargestellt). Vorteilhafter Weise ist für den Falztrichter 03 und das Umlenkelement 04 je ein Stellmechanismus vorgesehen.

Durch relatives Verschieben von Falztrichter 03 und Trichtersegment 04 ist die Anordnung auf verschiedene Grundbahnbreiten anpassbar. In Fig. 2 ist diesem Sachverhalt durch eine strichliert dargestellte Bahn B4 und einer Teilbahn B4.1 mit Breite b4.1 Rechnung getragen.

Von besonderem Vorteil - insbesondere i. V. m. einer schlanken Bauform (rohrförmig etc.) - lassen sich Falztrichter 03 und Umlenkelement 04 in einer selben Ebene E anordnen, d. h. die Wirkkanten für die auflaufenden Teil-/Bahnen von Falztrichter 03 und Umlenkelement 04 liegen in einer selben Ebene E (Fig. 3). Es ist kein vertikaler Versatz erforderlich, um die Falzspitzen 18; 19 auf einen Abstand zusammen fahren zu können, welcher kleiner ist als eine halbe Breite b03 des Falztrichters 03 (Fig. 1). Unter Falzspitzen 18; 19 soll hier der Punkt verstanden, in welcher geometrisch betrachtet der stromabwärts letzte Berührpunkt der Teilbahn B3.1 beim Umlenken und der Teilbahn mit der realen oder geometrisch imaginären Trichterspitze, d. h. das Umlenken bzw. das Falzen der Restbahn im wesentlichen abgeschlossen ist. Falztrichter 03 und Umlenkelement 04 können auf einer selben Höhe H angeordnet sein. Wie in Fig. 2 zu erkennen, überschneiden sich vertikal betrachtet ein für diese Produktion ungenutzter Abschnitt einer Trichterwange 17 des Falztrichters 03 und die Wirkkante 06 des Umlenkelementes 04.

Dem Umlenkelement 04 ist eine Walze 11 bzw. Walzengruppe 11, z. B. Zugwalze 11 nachgeordnet, welche grundsätzlich quer zur Bahnlaufrichtung - für sich oder gemeinsam mit dem Umlenkelement 04 - bewegbar ist. Dazu ist diese entweder starr mit dem Umlenkelement 04 verbunden und mit diesem gemeinsam bewegbar oder aber sie ist unabhängig vom Umlenkelement 04 am Gestell bewegbar angeordnet. Die Walze 11 kann als - motorisch getriebene oder ungetriebene - Überführwalze 11 ausgeführt sein, welcher sich eine Zuggruppe 12, z. B. eine motorisch getriebene Zugwalze 13 und ggf. Andrückwalzen 14, anschließt. Grundsätzlich kann jedoch die Walzengruppe 11 als motorisch getriebene Zuggruppe 11 ausgeführt sein und dann die Zuggruppe 12 ersetzen. Im Beispiel ist die Walze 11 bzw. Walzengruppe 11 verschwenkbar, insbesondere um eine Rotationsachse der Zugwalze 13, angeordnet. Sie kann aber auch in anderer Weise verschiebbar sein. Erfordern es die geometrischen Verhältnisse nicht, dass die Walze 11 aus dem Strangweg entfernbar ist, so kann sie auch ortsfest angeordnet sein.

Eine Zuggruppe 16, z. B. ein Zugwalzenpaar 16, unter dem Falztrichter 03 ist wie der Falztrichter 03 selbst quer zur Bahnlaufrichtung - für sich oder gemeinsam mit diesem - bewegbar.

In Fig. 1 ist für den "Normalbetrieb" (größerformatige Druckseiten) das Umlenkelement 04 vollständig aus seinem Wirkbereich mit einer (Teil-)Bahn weg bewegt und die Walzengruppe 11 / Walze 11 weggeschwenkt. Die dem Falztrichter 03 zugeordnete Zuggruppe 16 ist unter die Trichterspitze bewegt.

Der in den Figuren beschriebene Falzaufbau 01 ist bevorzugt in einer Druckmaschine vorgesehen, deren Druckeinheiten mit einer Breite zum Bedrucken zweier nebeneinander angeordneten großformatigen Druckseiten, insbesondere Zeitungsseiten, ausgebildet sind. Der Falztrichter 03 ist dann ebenfalls zur Bildung eines Längsfalzes dieser zwei große Druckseiten beinhaltenden Bahn B1; B2 ausgebildet. Mit diesem Umlenkelement 04 als Zusatzaggregat ist es nun möglich, wahlweise auch mit drei kleineren Druckbildformaten nebeneinander bedruckte Bahnen B3; B4 weiter zu verarbeiten.

Dieser prinzipielle Erfindungsgedanke ist daher nicht lediglich auf Druckmaschinen beschränkt, welche in ihrer Grundausstattung für den Druck von zwei größerformatigen Druckseiten und wahlweise drei kleinerformatigen Druckseiten ausgebildet sind, sondern auch für Druckmaschinen, welche in ihrer Grundausstattung für den Druck von vier größerformatigen Druckseiten und wahlweise fünf oder mehr kleinerformatigen Druckseiten, oder gar sechs größerformatigen Druckseiten und wahlweise sieben oder mehr kleinerformatigen Druckseiten ausgebildet sind. Hierbei können dann mehrere Falztrichter 03 und ein oder mehrere Umlenkelemente 04 nebeneinander angeordnet sein. Beispielsweise zwei Falztrichter 03 und ein Umlenkelement 04 (daneben oder dazwischen) oder drei Falztrichter 03 und ein oder mehrere Umlenkelemente 04 (daneben oder dazwischen).

In einer in Fig. 4 und 5 schematisch angedeutete Weiterbildung insbesondere für Tabloiddruck mit im Bereich der des Längsfalzes aufgeschnittenen Teilbahnen sieht vor, dass mehrere dieser Umlenkelemente 04 nebeneinander angeordnet sein können, und mindestens eines dieser Umlenkelemente 04 in der Weise verschwenk- bzw. bewegbar ausgeführt ist, dass es in einer Betriebsstellung I in einem bestimmten Winkel α zur einlaufenden Teilbahn B3.1 und in einer zweiten Betriebsstellung II in einem zu erstgenannten Winkel negativen Winkel zur einlaufenden Teilbahn B3.1 orientiert ist.

Das für den Begriff Bahn bzw. Teilbahn genannte gilt im übertragenen Sinne für aus mehreren Bahnen bzw. Teilbahnen gebildete Stränge bzw. Teilstränge.

### Bezugszeichenliste

- 01: Falzaufbau
- 02: Falzapparat
- 03: Falztrichter
- 04: Umlenkelement, Trichtersegment
- 05: -
- 06: Trichterwange, Wirkkante
- 07: Vorrichtung zum Bewegen des Umlenkelementes
- 08: Vorrichtung zum Bewegen des Falztrichters
- 09: -
- 10: -
- 11: Walze, Walzengruppe, Zugwalze, Überführwalze
- 12: Zuggruppe
- 13: Zugwalze
- 14: Andrückwalze
- 15: -
- 16: Zuggruppe, Zugwalzenpaar
- 17: Trichterwange
- 18: Falzspitze
- 19: Falzspitze

- B1: Bahn
- B2: Bahn
- B3: Bahn
- B4: Bahn

- B1.1: Teilbahn
- B2.1: Teilbahn
- B3.1: Teilbahn
- B4.1: Teilbahn

- B3.2: Teilbahn
- B4.2: Teilbahn

- b1: Breite
- b2: Breite
- b3: Breite
- b4: Breite

- b1.1: Breite
- b2.1: Breite
- b3.1: Breite
- b4.1: Breite

- b3.2: Breite
- b4.2: Breite

- b03: Breite

- bₘₐₓ: breite

- E: Ebene
- H: Höhe
- T: Bahnlaufrichtung bzw. Transportrichtung

- α: Winkel

## Patentansprüche

1. Falzaufbau einer Rollendruckmaschine, welcher einen quer zur Bahnlaufrichtung (T) einer auflaufenden Bahn bzw. Teilbahn (B1 bis B4; B1.1 bis B4.1) bewegbaren Falztrichter (03) mit zwei zur Bahnlaufrichtung (T) geneigten Trichterwangen (17) aufweist, wobei eine Breite (b03) des Falztrichters (03) mindestens zwei nebeneinander angeordneten Druckbildern eines ersten Druckbildformates entspricht, **dadurch gekennzeichnet, dass** im Falzaufbau (01) zusätzlich ein Umlenkelement (04) vorgesehen ist, welches im Gegensatz zu den beiden Trichterwangen (17) des Falztrichters (03) lediglich eine zur Umlenkung wirksame Wirkkante (06) in der Art einer Trichterwange (06) aufweist.

2. Falzaufbau einer Rollendruckmaschine, welcher einen quer zur Bahnlaufrichtung (T) einer auflaufenden Bahn bzw. Teilbahn (B1 bis B4; B3.2; B1.1 bis B4.1) bewegbaren Falztrichter (03) mit zwei zur Bahnlaufrichtung (T) geneigten Trichterwangen (17) aufweist, wobei eine Breite (b03) des Falztrichters (03) mindestens zwei nebeneinander angeordneten Druckbildern eines ersten Druckbildformates entspricht, **dadurch gekennzeichnet, dass** eine zwei Druckseiten eines kleineren zweiten Druckbildformates breite Teilbahn (B3.2) über den Falztrichter (03) geführt ist und gleichzeitig eine einseitenbreite Teilbahn (B3.1) des kleineren Druckbildformates über ein Umlenkelement (04) geführt ist, welches in Projektion zur auflaufenden Teilbahn (B3.1) im wesentlichen teilbahnbreit ausgeführt ist.

3. Falzaufbau nach Anspruch 1 oder 2, **dadurch gekennzeichnet, dass** das Umlenkelement (04) in Projektion zur auflaufenden Teilbahn (B3.1; B4.1) eine Breite aufweist, welche kleiner ist als die beiden nebeneinander angeordneten Druckbilder des ersten Druckbildformates.

4. Falzaufbau nach Anspruch 2, **dadurch gekennzeichnet, dass** im Gegensatz zu den beiden Trichterwangen (17) des Falztrichters (03) das Umlenkelement (04) lediglich eine zur Umlenkung wirksame Wirkkante (06) in der Art einer Trichterwange (06) aufweist

5. Falzaufbau nach Anspruch 1 oder 2, **dadurch gekennzeichnet, dass** die Trichterwangen (06; 17) von Umlenkelement (04) und Falztrichter (03) im wesentlichen in einer selben Ebene liegen.

6. Falzaufbau nach Anspruch 1 oder 2, **dadurch gekennzeichnet, dass** das Umlenkelement (04) in gestreckter Bauweise rohrförmig ausgeführt ist.

7. Falzaufbau nach Anspruch 1 oder 2, **dadurch gekennzeichnet, dass** das Umlenkelement (04) in der Art einer Luftaustrittsöffnungen aufweisenden Wendestange ausgeführt ist.

8. Falzaufbau nach Anspruch 1 oder 2, **dadurch gekennzeichnet, dass** das Umlenkelement (04) quer zur Bahnlaufrichtung (T) einer auflaufenden Bahn bzw. Teilbahn (B1.1 bis B4.1) bewegbar ausgeführt ist.

9. Falzaufbau nach Anspruch 8, **dadurch gekennzeichnet, dass** dem Umlenkelement (04) und dem Falztrichter (03) voneinander mechanisch unabhängige Stellmittel zum Bewegen zugeordnet sind.

10. Falzaufbau nach Anspruch 1 oder 2, **dadurch gekennzeichnet, dass** dem Umlenkelement (04) eine Walze (11) nachgeordnet ist, welche quer zur Bahnlaufrichtung (T) einer in den Falzaufbau (01) einlaufenden Bahn bzw. Teilbahn (B1 bis B4; B1.1 bis B4.1) bewegbar ausgeführt ist.

11. Falzaufbau nach Anspruch 1 oder 2, **dadurch gekennzeichnet, dass** die Walze (11) als Zugwalze (11) ausgeführt ist.

12. Falzaufbau nach Anspruch 1 oder 2, **dadurch gekennzeichnet, dass** der Walze (11) eine Zugwalze (13) nachgeordnet ist.

13. Falzaufbau nach Anspruch 1 oder 2, **dadurch gekennzeichnet, dass** dem Falztrichter (03) eine Zuggruppe (16) nachgeordnet ist, welche quer zur Bahnlaufrichtung (T) einer in den Falzaufbau (01) einlaufenden Bahn bzw. Teilbahn (B1 bis B4; B1.1 bis B4.1) bewegbar ausgeführt ist.

14. Falzaufbau nach Anspruch 11 oder 12, **dadurch gekennzeichnet, dass** die Zugwalze (11; 13) motorisch unabhängig von weiteren Zugwalzen angetrieben ist.

15. Falzaufbau nach Anspruch 13, **dadurch gekennzeichnet, dass** die Zuggruppe (16) motorisch unabhängig von weiteren Zugwalzen angetrieben ist.

16. Falzaufbau nach Anspruch 2, **dadurch gekennzeichnet, dass** sich ein Abschnitt einer Trichterwange (17) des Falztrichters (03) und eine in der Art einer Trichterwange (06) wirksame Wirkkante (06) des Umlenkelementes (04) in vertikalem Schnitt betrachtet überschneiden.

17. Falzaufbau nach Anspruch 1 oder 2, **dadurch gekennzeichnet, dass** in einer Betriebsweise Falzspitzen (18; 19) von Falztrichter (03) und Umlenkelement (04) einen Abstand aufweisen, welcher kleiner ist als eine halbe Breite (b03) des Falztrichters (03).

18. Verfahren zur Weiterverarbeitung einer Bahn mittels eines Falzaufbaus, wobei eine erste Bahn (B1; B2) in einer ersten Betriebssituation - entweder in voller Breite oder in zwei Teilbahnen geschnitten - mittig auf einen Falztrichter (03) geführt und mittig längsgefalzt wird bzw. die geschnittenen Teilbahnen aufeinander geführt werden und in einer zweiten Betriebssituation von einer Bahn (B3; B4) eine Teilbahn (B3.1; B4.1), insbesondere eine einseitenbreite Teilbahn (B3.1; B4.1), durch Längsschnitt abgetrennt und die verbleibende Teilbahn (B3.2; B4.2) - entweder in voller verbleibender Breite oder in zwei weiteren Teilbahnen geschnitten - mittig auf den Falztrichter (03) geführt und mittig längsgefalzt wird bzw. die geschnittenen Teilbahnen aufeinander geführt werden, während die abgetrennte Teilbahn (B3.1; B4.1) auf ein Umlenkelement (04) geführt wird, welches lediglich im wesentlichen eindruckseitenbreit ausgeführt ist.

19. Verfahren nach Anspruch 18, **dadurch gekennzeichnet, dass** bei Umstellung von der ersten in die zweite Betriebssituation der Falztrichter (03) aus der zur einlaufenden Bahn (B1 bis B4) mittigen Lage herausbewegt und das Umlenkelement (04) in den Strangweg der abzutrennenden Teilbahn (B3.1; B4.1) hineinbewegt wird.

20. Verfahren nach Anspruch 18, **dadurch gekennzeichnet, dass** bei Umstellung von der zweiten in die erste Betriebssituation der Falztrichter (03) in eine zur ungeschnittenen einlaufenden Bahn (B1 bis B4) mittige Lage hineinbewegt und das Umlenkelement (04) aus einem möglichen Wirkbereich mit Bahnen bzw. Teilbahnen herausbewegt wird.

## Claims

1. A folder superstructure of a web-fed printing press, which folder superstructure has a former (03) movable transversely to the running direction (T) of a web or web portion (B1 to B4; B1.1 to B4.1) running up and having two former flanks (17) inclined with respect to the running direction (T) of the web, wherein a width (b03) of the former (03) corresponds to at least two print images of a first print-image format arranged adjacent to each other, **characterized in that** a reversing element (04), which in contrast to the two flanks (17) of the former (03) has only one effective edge (06) used for deflexion in the manner of a former flank (06), is additionally provided in the folder superstructure (01).

2. A folder superstructure of a web-fed printing press, which folder superstructure has a former (03) movable transversely to the running direction (T) of a web or web portion (B1 to B4; B3.2; B1.1 to B4.1) running up and having two former flanks (17) inclined with respect to the running direction (T) of the web, wherein a width (b03) of the former (03) corresponds to at least two print images of a first print-image format arranged adjacent to each other, **characterized in that** a web portion (B3.2) of the width of two printed pages of a smaller second print-image format is conveyed over the former (03) and at the same time a web portion (B3.1) of the width of one printed page of the smaller print-image format is conveyed over a reversing element (04) which is made substantially a web portion in width in a projection onto the web portion (B3.1) running up.

3. A folder superstructure according to Claim 1 or 2, **characterized in that**, in a projection onto the web portion (B3.1; B4.1) running up, the reversing element (04) has a width which is smaller than the two print images of the first print-image format arranged adjacent to each other.

4. A folder superstructure according to Claim 2, **characterized in that**, in contrast to the two flanks (17) of the former (03), the reversing element (04) has only one effective edge (06) used for deflexion in the manner of a former flank (06).

5. A folder superstructure according to Claim 1 or 2, **characterized in that** the former flanks (06; 17) of the reversing element (04) and the former (03) are situated substantially in the same plane.

6. A folder superstructure according to Claim 1 or 2, **characterized in that** the reversing element (04) is made tube-shaped in an extended manner.

7. A folder superstructure according to Claim 1 or 2, **characterized in that** the reversing element (04) is designed in the manner of a turner bar having air-discharge openings.

8. A folder superstructure according to Claim 1 or 2, **characterized in that** the reversing element (04) is made movable transversely to the running direction (T) of a web or web portion (B1.1 to B4.1) running up.

9. A folder superstructure according to Claim 8, **characterized in that** setting means which are mechanically independent of one another are associated with the reversing element (04) and the former (03) for moving purposes.

10. A folder superstructure according to Claim 1 or 2, **characterized in that** a roller (11), which is made movable transversely to the running direction (T) of a web or web portion (B1 to B4; B1.1 to B4.1) running into the folder superstructure (01), is arranged downstream of the reversing element (04).

11. A folder superstructure according to Claim 1 or 2, **characterized in that** the roller (11) is constructed in the form of a draw roller (11).

12. A folder superstructure according to Claim 1 or 2, **characterized in that** a draw roller (11) is arranged downstream of the roller (11).

13. A folder superstructure according to Claim 1 or 2, **characterized in that** a nipping section (16), which is made movable transversely to the running direction (T) of a web or web portion (B1 to B4; B1.1 to B4.1) running into the folder superstructure (01), is arranged downstream of the former (03).

14. A folder superstructure according to Claim 11 or 12, **characterized in that** the draw roller (11; 13) is driven by a motor independently of further draw rollers.

15. A folder superstructure according to Claim 13, **characterized in that** the nipping section (16) is driven by a motor independently of further draw rollers.

16. A folder superstructure according to Claim 2, **characterized in that** a portion of a flank (17) of the former and an effective edge (06) of the reversing element (04) acting in the manner of a former flank (06) intersect as viewed in a vertical section.

17. A folder superstructure according to Claim 1 or 2, **characterized in that**, in one manner of operation, tips (18; 19) of the former (03) and the reversing element (04) are at a distance which is smaller than a half width (b03) of the former (03).

18. A method of further processing a web by means of a folder superstructure, wherein in a first operative situation a first web (B1; B4) is conveyed - either in its entire width or cut into two web portions - in the middle onto a former (03) and is folded longitudinally in the middle and the cut web portions are conveyed one upon the other, and in a second operative situation a web portion (B3.1; B4.1), in particular a web portion (B3.1; B4.1) of one page in width, is severed by longitudinal cutting from a web (B3; B4) and the remaining web portion (B3.2; B4.2) is conveyed - either in its entire remaining width or cut into two further web portions - in the middle onto the former (03) and is folded longitudinally in the middle and the cut web portions are conveyed one upon the other, whilst the severed web portion (B3.1; B4.1) is conveyed to a reversing element (04) which is made only substantially one printed page in width.

19. A method according to Claim 18, **characterized in that** when changing over from the first to the second operative situation the former (03) is moved out of the position in the middle with respect to the web (B1 to B4) running in and the reversing element (04) is moved into the strand path of the web portion (B3.1; B4.1) to be severed.

20. A method according to Claim 18, **characterized in that** when changing over from the second to the first operative situation the former (03) is moved into a position in the middle with respect to the non-cut web (B1 to B4) running in and the reversing element (04) is moved out of a possible operative range with webs or web portions.

## Revendications

1. Structure de pliage d'une machine à imprimer à bobines, la structure présentant un entonnoir de pliage (03) déplaçable transversalement par rapport à la direction de défilement de bande (T) d'une bande ou bande partielle (B1 à B4 ; B1.1 à B4.1) arrivant, avec deux joues d'entonnoir (17) inclinées par rapport à la direction de défilement de bande (T), une largeur (b03) de l'entonnoir de pliage (03) correspondant au moins à deux images d'impression, disposées l'une à côté de l'autre, d'un premier format d'image d'impression, **caractérisée en ce que** dans la structure de pliage (01) est en plus prévu un élément de renvoi (04), qui, au contraire des deux joues d'entonnoir (17) de l'entonnoir de pliage (03), présente uniquement un bord actif (06), agissant, pour effectuer le renvoi, à la manière d'une joue d'entonnoir (06).

2. Structure de pliage d'une machine à imprimer à bobines, la structure présentant un entonnoir de pliage (03), déplaçable transversalement par rapport à la direction de défilement de bande (T) ,d'une bande ou bande partielle (B1 à B4 ; B3.2, B1.1 à B4.1) arrivant, avec deux joues d'entonnoir (17) inclinées par rapport à la direction de défilement de bande (T), une largeur (b03) de l'entonnoir de pliage (03) correspondant au moins à deux images d'impression, disposées l'une à côté de l'autre, d'un premier format d'image d'impression, **caractérisée en ce qu'**une bande partielle (B3.2), faisant la largeur de deux pages d'impression d'un deuxième format d'image d'impression plus petit, est guidée sur l'entonnoir de pliage (03) et, simultanément, une bande partielle (B3.1), d'une largeur d'une page, du plus petit format d'image d'impression, est guidée sur un élément de renvoi (04), qui, en observant en projection par rapport à la bande partielle (B3.1) arrivant, est réalisé en ayant sensiblement la largeur d'une bande partielle.

3. Structure de pliage selon la revendication 1 ou 2, **caractérisé en ce que** l'élément de renvoi (04), observé en projection à la bande partielle (B3.1 ; B4.1) arrivant, présente une largeur inférieure à celle des deux images d'impression, disposées l'une à côté de l'autre, du premier format d'image d'impression.

4. Structure de pliage selon la revendication 2, **caractérisé en ce que**, au contraire des deux joues d'entonnoir (17) de l'entonnoir de pliage (03), l'élément de renvoi (04) présente un seul bord actif (06) agissant pour le renvoi, à la manière d'une joue d'entonnoir (06).

5. Structure de pliage selon la revendication 1 ou 2, **caractérisé en ce que** les joues d'entonnoir (06 ; 17) de l'élément de renvoi (04) et de l'entonnoir de pliage (03) sont situées sensiblement dans un même plan.

6. Structure de pliage selon la revendication 1 ou 2, **caractérisé en ce que** l'élément de renvoi (04) est réalisé avec une forme en tube, dans un mode de construction allongé.

7. Structure de pliage selon la revendication 1 ou 2, **caractérisé en ce que** l'élément de renvoi (04) est réalisé à la manière d'une joue de retournement, présentant des ouvertures de sortie d'air.

8. Structure de pliage selon la revendication 1 ou 2, **caractérisé en ce que** l'élément de renvoi (04) est réalisé déplaçable, transversalement par rapport à la direction de défilement de bande (T) d'une bande ou bande partielle (B1.1 à B4.1) arrivant.

9. Structure de pliage selon la revendication 8, **caractérisé en ce que**, à l'élément de renvoi (04) et à l'entonnoir de pliage (03), sont associés, pour le déplacement, des moyens de réglage mécaniquement indépendants les uns des autres.

10. Structure de pliage selon la revendication 1 ou 2, **caractérisé en ce que**, en l'aval de l'élément de renvoi (04), est disposé un rouleau (11), réalisé de façon à être déplaçable transversalement par rapport à la direction de défilement de bande (T) d'une bande ou bande partielle (B1 à B4 ; B1.1 à B4.1) entrant dans la structure de pliage.

11. Structure de pliage selon la revendication 1 ou 2, **caractérisé en ce que** le rouleau (11) est réalisé sous forme de rouleau de traction (11).

12. Structure de pliage selon la revendication 1 ou 2, **caractérisé en ce qu'**en aval du rouleau (11) est associé un rouleau de traction (13).

13. Structure de pliage selon la revendication 1 ou 2, **caractérisé en ce qu'**en aval de l'entonnoir de pliage (03) est disposé un groupe de traction (16), déplaçable transversalement par rapport à la direction de défilement de bande (T) d'une bande, ou bande partielle (B1 à B4; B1.1 à B4.1), entrant dans la structure de pliage (01).

14. Structure de pliage selon la revendication 11 ou 12, **caractérisé en ce que** le rouleau (11 ; 13) est entraîné par un moteur, indépendamment des autres rouleaux de traction.

15. Structure de pliage selon la revendication 13, **caractérisé en ce que** le groupe de traction (16) est entraîné par un moteur, indépendamment d'autres rouleaux de traction.

16. Structure de pliage selon la revendication 2, **caractérisé en ce qu'**un tronçon d'une joue d'entonnoir (17) de l'entonnoir de pliage (03) et un bord actif (06), agissant à la manière d'une joue d'entonnoir (06), de l'élément de renvoi (04) se coupent, si l'on observe en coupe verticale.

17. Structure de pliage selon la revendication 1 ou 2, **caractérisé en ce que**, en un mode de fonctionnement, des pointes de pliage (18 ; 19) de l'entonnoir de pliage (03) et l'élément de renvoi (04) présentent un espacement inférieur à une demi-largeur (b03) de l'entonnoir de pliage (03).

18. Procédé de traitement d'une bande au moyen d'une structure de pliage, sachant qu'une première bande (B1 ; B2), en une première situation de fonctionnement, est guidée centralement sur un entonnoir de pliage (03) - coupée soit en pleine largeur soit en deux largeurs partielles - et est pliée longitudinalement centralement, ou les bandes partielles coupées sont guidées les unes sur les autres et, en une deuxième situation de fonctionnement, d'une bande (B3 ; B4) est séparée une bande partielle (B3.1 ; B4.1), en particulier une bande partielle (B3.1 ; B4.1) faisant la largeur d'une page, par un découpage longitudinal, et la bande partielle (B3.2; B4.2) subsistant - coupée soit en pleine largeur restante, soit en deux autres bandes partielles - est guidée centralement sur l'entonnoir de pliage (03) et pliée longitudinalement centralement, ou les bandes partielles coupées sont guidées les unes sur les autres, tandis que la bande partielle (B3.1 ; B4.1) séparée est guidée sur un élément de renvoi (04) qui est réalisé uniquement sensiblement à la largeur d'une page d'impression.

19. Procédé selon la revendication 18, **caractérisé en ce que**, lors du changement de réglage, de la première à la deuxième situation de fonctionnement, l'entonnoir de pliage (03) est déplacé de la position médiane par rapport à la bande (B1 à B4) entrante, et l'élément de renvoi (04) est placé dans le chemin de rame suivi par la bande partielle (B3.1 ; B4.1) en séparation.

20. Procédé selon la revendication 18, **caractérisé en ce que**, en cas de changement de réglage de la deuxième à la première situation de fonctionnement, l'entonnoir de pliage (03) est placé en une position médiane par rapport à la bande (B1 à B4) entrante, non coupée, et l'élément de renvoi (04) est sorti d'une plage active possible avec des bandes ou des bandes partielles.
